# EUROPÄISCHE PATENTSCHRIFT

(11) **EP 3 783 181 B1**
(45) Veröffentlichungstag und Bekanntmachung des Hinweises auf die Patenterteilung: **09.03.2022**
(21) Anmeldenummer: 19192530.4
(22) Anmeldetag: 20.08.2019
(51) Int. Cl.: E06B 3/30, E06B 3/964, E06B 3/968

(54) **ECKVERBINDER FÜR EINE VOLLSCHALE EINES VORSATZRAHMENS FÜR EIN FENSTERPROFIL**
CORNER CONNECTOR FOR A FULL CLOSURE OF AN ATTACHMENT FRAME FOR A WINDOW PROFILE
CONNECTEUR ANGULAIRE POUR UN PLEINE COQUE D'UN CADRE DE SUPPORT POUR UN PROFILÉ DE FENÊTRE

(43) Veröffentlichungstag der Anmeldung: 24.02.2021
(73) Patentinhaber: profine GmbH, 53840 Troisdorf (DE); Gest - Holding Gesellschaft m.b.H., 5322 Hof bei Salzburg (AT)
(72) Erfinder: Mutter, Bernd, 66506 Maßweiler (DE); Schreder, Gerhard, 4841 Ungenach (AT); Speiser, Leonhard, 4632 Pichl / Wels (AT); Wohlmuther, Gerold, 5421 Adnet (AT)
(74) Vertreter: Hocker, Thomas

(56) Entgegenhaltungen:
- EP-A2- 2 594 720
- DE-A1- 3 032 939
- DE-U1- 9 106 925

## Beschreibung

Die Erfindung betrifft einen Eckverbinder für eine Vollschale eines Vorsatzrahmens für ein Fensterprofil.

### Stand der Technik

Fenster verfügen über einen Rahmen sowie eine Verglasung, welche mit dem Rahmen verbunden ist. Die Verglasung ist in einem Falz gelagert und wird auf einer Seite vom Rahmenprofil und anderen Seite von einer mit dem Rahmenprofil verbundenen Glasleiste horizontal abgestützt.

Aus dem Stand der Technik sind Vorsatzschalen für Fensterprofile aus Kunststoff und Holz bekannt. Während Fensterprofile aus extrudierten PVC-Kunststoffprofilen eine sehr gute Wärme- und Schalldämmung gewährleisten, werden diese häufig mit Aluminium-Vorsatzschalen verbunden, um die Witterungsbeständigkeit zu erhöhen und die Optik zu verändern.

Aus der EP 2 594 720 B1 ist ein gattungsgemäßer Verbundrahmen für ein Fenster bekannt, bei dem ein innerer und ein äußerer Vorsatzrahmen mit einem Grundrahmen durch eine Rast- oder Klipsverbindung miteinander verbunden werden. Aufgrund der unterschiedlichen thermischen Ausdehnung von Aluminium und Kunststoff und unvermeidlicher Toleranzen bei der Herstellung der Grund- und Vorsatzrahmen ist diese Konstruktion jedoch in der Praxis problematisch.

Hierbei stellt sich zudem die Aufgabe, dass diese Vorsatzschalen aus funktionalen und optischen Gründen das Kunststoffprofil gegenüber einem Betrachter komplett verkleiden soll. Es ist zu vermeiden, dass Spalte oder Überlappungen das optische Bild beeinträchtigen und Schmutz eindringen kann.

Extrudierte PCV-Kunststoffprofile werden üblicherweise auf Gehrung zu einem Rahmenprofil verarbeitet. Hierbei werden die Enden in einem Winkel von 45° zur Extrusionsrichtung mit einer Gehrungssäge geschnitten und die vier Profilstücke in der Gehrung miteinander verschweißt. Anschließend wird die Schweißnaht abgefräst, so dass ein typischer Kunststoffrahmen eine kleine, nicht tiefe Nut im Winkel von 45° zu den Rahmenprofilen im Eckbereich aufweist.

Bei der Verkleidung mit Aluminium-Vorsatzschalen unterscheidet man zwischen zwei unterschiedlichen Bauformen:
Bei einer Bauform werden die horizontalen und vertikalen Aluminium-Vorsatzschalen auf die Kunststoffprofile aufgesetzt. Bei den Blendrahmen verlaufen die horizontalen Aluminium-Vorsatzschalen zumeist durchgehend, während die vertikalen Aluminium-Vorsatzschalen zwischen den horizontalen Aluminium-Vorsatzschalen die Kunststoffprofile verkleiden. Bei den Flügelrahmen verlaufen die vertikalen Aluminium-Vorsatzschalen zumeist durchgehend, während die horizontalen Aluminium-Vorsatzschalen zwischen den vertikalen Aluminium-Vorsatzschalen die Kunststoffprofile verkleiden. Die Gehrung der Blend- und Flügelkunststoffrahmen wird somit von den Aluminium-Vorsatzschalen überdeckt.

Bei der anderen Bauform wird ein kompletter Aluminium-Vorsatzschalenrahmen mit dem Kunststoffprofilrahmen verbunden. Bei einem derartigen Aluminium-Vorsatzschalenrahmen werden in der Regel die Aluminium-Vorsatzschalen auf Gehrung geschnitten und zu einem Rahmen verbunden. Der komplette Aluminium-Vorsatzschalenrahmen wird dann mit dem Kunststoffrahmen verbunden. Die Verbindung zu einem Aluminium-Vorsatzschalenrahmen erfolgt in der Gehrung entweder durch Verschweißen oder Eckverbinder. Eckverbinder sind in der Regel relativ massiv, um entsprechende Kräfte aufnehmen zu können. Derartige Eckverbinder sind aus der DE 100 08 037 B4, der DE 88 08 313 U1 oder der EP 1 914 375 B1 bekannt.

Soll ein Fenster nach außen flach und bündig wirken, so ist darauf zu achten, dass die Außenfläche des Rahmens sowie der Verglasung möglichst eng beieinander liegen. Wird die Verglasung auf der der Glasleiste aufgewandten Seite von einem Kunststoffprofilrahmen gehalten und dieser mit einer Aluminium-Vorsatzschale verkleidet, so erhöht sich der Abstand zwischen der Verglasung und der zu ihr parallelen Außenfläche des Rahmens. Auch aus diesem Grund gibt es Kunststoffprofilrahmen mit Aluminium-Vorsatzschalenrahmen, bei denen der Aluminium-Vorsatzschalenrahmen auf der der Glasleiste abgewandten Seite die Verglasung hält und somit eine Funktion übernimmt, die bei einem reinen Kunststoffrahmen dieser übernimmt. Sofern der Aluminium-Vorsatzschalenrahmen nicht verschweißt wird, benötigt er Eckverbinder, welche sich im Bereich der Verglasung befinden müssen, um Stabilität und damit eine feste Fixierung der Verglasung zu gewährleisten.

Bei Hebe- und / oder Schiebetürflügeln müssen im Profilfuß sowohl die Laufrollen des Laufwagens, als auch eine Abdichtung untergebracht werden, was eine bestimmte Breite bedingt. Daher ist man bemüht, den Aluminium-Vorsatzschalenrahmen in diesem Bereich schlank zu halten.

Dies hat wiederum zur Folge, dass in diesem Bereich Eckverbinder nicht untergebracht werden, in diesem Bereich die Schalen nicht unmittelbar verbunden sind und daher nicht unter allen Belastungszuständen eine ebene Oberfläche des Aluminium-Vorsatzschalenrahmen gewährleistet werden kann.

Gerade bei großen Hebe- und / oder Schiebetüren, die Flächen von über 2 auf 2 Meter aufweisen können, kann es hierbei aufgrund des Gewichts, aber auch bei Temperaturänderungen zu Verformungen kommen.

### Aufgabe

Aufgabe der vorliegenden Erfindung ist es, ein Fenster oder eine Tür mit einem Kunststoffprofilrahmen und einem mit diesem verbundenen Vorsatzschalenrahmen sowie einer Verglasung zu schaffen, welches eine geringe Schalentiefe bei hoher Steifigkeit erlaubt.

Die Aufgabe wird durch ein Fenster oder eine Tür mit den Merkmalen des unabhängigen Anspruch 1 gelöst.

So verfügt ein erfindungsgemäßes Fenster oder eine erfindungsgemäße Tür über einen Kunststoffprofilrahmen und einem mit dem Kunststoffprofilrahmen verbundenen Vorsatzschalenrahmen sowie eine Verglasung, welche im Inneren des Kunststoffprofilrahmens positioniert ist. Der Vorsatzschalenrahmen besteht aus auf Gehrung geschnitten und mittels ersten Eckverbindern verbundenen Vorsatzschalen. In Einbaulage ist der Vorsatzschalenrahmen zumindest in einem Teilbereich horizontal überschneidend mit der Verglasung angeordnet, wobei die ersten Eckverbinder in den Vorsatzschalen vorzugsweise zumindest in einem Teilbereich horizontal überschneidend mit der Verglasung angeordnet sind. Zweite Eckverbinder sind in den Vorsatzschalen im vertikal äußeren, der Verglasung abgewandten Bereich angeordnet, wobei die zweiten Eckverbinder über einen Querschnitt verfügen, welcher wesentlich kleiner als der Querschnitt der ersten Eckverbinder ist. Der Kunststoffprofilrahmen weist mindestens einen Rücksprung auf der im montierten Zustand dem Vorsatzschalenrahmen zugewandten Seite zur Aufnahme mindestens einer Nut zur Aufnahme mindestens eines Eckverbinders auf. Dies ermöglicht einen flachen Aufbau, da ansonsten durch die Eckverbinder und die diese aufnehmenden Nuten der Abstand zwischen Kunststoffprofilrahmen und Vorsatzschalenrahmen vergrößert würde.

Vorteilhafte Ausgestaltungen ergeben sich durch die Merkmale der abhängigen Ansprüche.

Es ist optional ausreichend, wenn die ersten Eckverbinder einen mindestens fünfmal größeren Querschnitt aufweisen als die zweiten Eckverbinder, um dem Rahmen eine ausreichende Stabilität zu verleihen. Während die ersten Eckverbinder Kräfte zur Fixierung der Verglasung aufnehmen müssen, müssen die zweiten Eckverbinder nur vorwiegend Kräfte zur Kompensation unterschiedlicher Verformungen des äußeren Verkleidungsbereichs aufnehmen.

Es kann optional genügen, wenn die zweiten Eckverbinder über einen Querschnitt kleiner oder gleich einer Fläche von 14 mm², vorzugsweise einer Fläche kleiner oder gleich 2,5 mm auf 2,5 mm verfügen.

Haben die ersten Eckverbinder in Richtung der Glasebene eine mindestens doppelt so lange Erstreckung als senkrecht dazu, so ergibt sich eine hohe Steifigkeit.

Verfügen die Vorsatzschalen über Nuten zur Aufnahme der ersten und zweiten Eckverbinder, so ist eine einfache Montage der Eckverbinder möglich.

Es ist besonders vorteilhaft, wenn die zweiten Eckverbinder aus Kunststoff oder Zinkdruckguss hergestellt sind. Die Verwendung von Kunststoff ist ausreichend, da der größte Teil der Kräfte von den ersten Eckverbindern übertragen wird.

In jeder Gehrung sollten mindestens ein, vorzugsweise zwei erste Eckverbinder angeordnet sein. Zwei erste Eckverbinder ermöglichen einen schlankeren Aufbau als ein einziger, massiverer Eckverbinder.

Ist der zweiten Eckverbinder T-förmig oder kreuzförmig, so weist er eine hohe Biege- und Torsionsfestigkeit auf.

Der Kunststoffprofilrahmen kann mit dem Vorsatzschalenrahmen über Halter verbunden sein.

Die Erfindung wird nun anhand der Figuren erläutert. Hierbei zeigen:
Figur 1 ein Fenster mit einem erfindungsgemäßen Vorsatzschalenrahmen,
Figur 2 einen Schnitt durch einen Kunststoffprofilrahmen mit damit verbundenem Vorsatzschalenrahmen,
Figur 3 oben genannten Kunststoffprofilrahmen mit damit verbundenem Vorsatzschalenrahmen als Teil eines Laufwagens,
Figur 4 eine erste bevorzugte Bauform des zweiten Eckverbinders und
Figur 5 eine andere bevorzugte Bauform des zweiten Eckverbinders.
Figur 1 zeigt eine Tür 4 mit einer Verglasung 5 und einen Vorsatzschalenrahmen 2 aus Aluminium aus auf Gehrung geschnitten Vorsatzschalen 3. Die Vorsatzschalen 3 sind miteinander über erste Eckverbinder 6 auf der der Verglasung 5 zugewandten Seite und zweite Eckverbinder 7 an der Verglasung 5 abgewandten Seite verbunden.
Die zweiten Eckverbinder 7 verfügen über einen Querschnitt, welcher wesentlich kleiner als der Querschnitt der ersten Eckverbinder 6 ist.
Figur 2 zeigt einen Schnitt senkrecht hierzu. Der Vorsatzschalenrahmen 2 ist über mehrere Halter 12 mit einem extrudierten Kunststoffprofilrahmen 1 aus PVC verbunden. Die Halter 12 greifen andererseits in eine Nut im Vorsatzschalenrahmen 2 ein und ziehen somit den Vorsatzschalenrahmen 2 fest an den Kunststoffprofilrahmen 1. Anschließend werden die Halter 12 mit dem Kunststoffprofilrahmens 1 verschraubt. Da an allen vier Seiten des Vorsatzschalenrahmens 2 Halter 12 befestigt sind, ist die Verbindung starr. Auf der dem Kunststoffprofilrahmen 1 zugewandten Seite des Vorsatzschalenrahmens 2 befinden sich Nuten 8, 9 zur Aufnahme der ersten und zweiten Eckverbinder 6, 7. Damit die Vorsatzschalen 3 trotz der Nuten 8, 9, welche sich im montierten Zustand auf der Seite des Kunststoffprofilrahmens 1 befinden, eng am Kunststoffprofilrahmen 1 anliegen, verfügt der Kunststoffprofilrahmen 1 über korrespondierende Rücksprünge 14, 15 auf der im montierten Zustand den Vorsatzschalen 3 zugewandten Seite. Der obere Rücksprung 14 schafft somit Platz für mindestens eine Nut 8 für erste Eckverbinder 6 sowie zum Eingriff des Halters 12 in die Vorsatzschale 3. Der untere Rücksprung 15 schafft Platz für die Nut 9 für zweite Eckverbinder 7.
Figur 3 zeigt den Schnitt aus Figur 2 komplettiert zum Laufwagen eines Hebeschiebetürflügels mit einem Laufrad 10 auf einer Laufschiene 11. Die Verglasung 5 ist oberhalb des Kunststoffprofilrahmens 1 zwischen dem Vorsatzschalenrahmen 2 und einer Glasleiste 13 umlaufend gehalten. In den beiden Nuten 8 zur Aufnahme erster Eckverbinder 6 befinden sich flache erste Eckverbinder 6, die in Richtung der Glasebene eine rund dreimal so lange Erstreckung haben als senkrecht dazu. Der obere erste Eckverbinder 6 in der Vorsatzschale 3 ist zu einem großen Teil horizontal überschneidend mit der Verglasung 5 angeordnet; dies verleiht dem Vorsatzschalenrahmen 2 an dieser Stelle eine besonders hohe Stabilität, so dass die Verglasung 5 fest zwischen dem Vorsatzschalenrahmen 2 und der Glasleiste 13 eingespannt ist. Dichtungen zwischen dem Vorsatzschalenrahmen 2 und der Glasleiste 13 einerseits und der Verglasung 5 andererseits schützen einerseits die Verglasung 5 und hindern andererseits Feuchte und Schmutz vor dem Eindringen.

Die zweiten Eckverbinder 7, die in den Vorsatzschalen 3 im vertikal äußeren Bereich angeordnet sind, verfügen über einen Querschnittsfläche von rund 4 mm². Die zweiten Eckverbinder 7 haben hierbei lediglich die Aufgabe, die Vorsatzschalen 3 in diesem Bereich bündig aneinander zu halten, müssen jedoch keine großen Kräfte aufnehmen, so dass sie filigran gestaltet sein können. Die zweiten Eckverbinder 7 sind aus Kunststoff hergestellt.

Figur 4 zeigt eine erste bevorzugte Bauform des zweiten Eckverbinders 7; dieser ist rundlich. Figur 5 zeigt eine andere, bevorzugte Bauform mit einem T-förmigen Flügelprofil, das vor allem biegesteifer.

Durch die erfindungsgemäße Lösung lassen sich durch Wärme und Kälte verursachte Längenveränderungen gut kompensieren. Da die Verglasung 5 auf der einen Seite durch die Vorsatzschale 3 eingespannt ist, wirken erhebliche Kräfte von der Verglasung 5 auf den Teil der Vorsatzschale 3, welcher mit ihr in Kontakt ist. Dies wirkt sich auf die gesamte Vorsatzschale 3 aus, so dass eine Verformung nicht ausgeschlossen ist. Erfindungsgemäß wird das homogene Erscheinungsbild dabei gewahrt.

Über die Anzahl der Halter 12 lässt sich die Verbindung zwischen Vorsatzschale 3 und Kunststoffprofilrahmens 1 beeinflussen.

Hebeschiebetüren werden häufig erst auf einer Baustelle verglast. Die erfindungsgemäße Lösung erleichtert eine Montage vor Ort und vermeidet zusätzliche Maßnahmen wie beispielsweise punktuelles Verkleben.

Während Klipsverbindungen bei großen Rahmen kritisch anzusehen sind, da beispielsweise bereits geringe Toleranzen über die Baulänge zu relevanten Längenänderungen führen, kann erfindungsgemäß ein Vorsatzrahmen vorgefertigt und anschließend mit dem Kunststoffprofilrahmens 1 verschraubt werden, wobei die Halter 12 beim Ausgleich von Toleranzen helfen. Die Halter 12 werden bei der Montage mit einer Drehbewegung eingeführt und sorgen für eine Vorspannung, während mittels sichernder Schrauben die Verbindung starr wird.

Diese Art der Befestigung ermöglicht die Schale sowohl als Rahmen, als auch als auf Gehrung geschnittene Einzelstücke aufzusetzen, indem nacheinander die Vorsatzschalen 3 aufgebracht werden.

Die Erfindung ist nicht auf das Ausführungsbeispiel begrenzt, sondern durch die angehängten Ansprüche.

### Legende

- 1: Kunststoffprofilrahmen
- 2: Vorsatzschalenrahmen
- 3: Vorsatzschale
- 4: Fenster
- 5: Verglasung
- 6: erste Eckverbinder
- 7: zweite Eckverbinder
- 8: Nut
- 9: Nut
- 10: Laufrad
- 11: Laufschiene
- 12: Halter
- 13: Glasleiste
- 14: oberer Rücksprung
- 15: unterer Rücksprung

## Patentansprüche

1. Fenster oder Tür (4) mit einem Kunststoffprofilrahmen (1) und einem mit dem Kunststoffprofilrahmen (1) verbundenen Vorsatzschalenrahmen (2) sowie einer Verglasung (5),
welche im Inneren des Kunststoffprofilrahmens (1) positioniert ist, wobei der Vorsatzschalenrahmen (2) aus auf Gehrung geschnittenen und mittels ersten Eckverbindern (6) verbundenen Vorsatzschalen (3) besteht und in Einbaulage zumindest in einem Teilbereich horizontal überschneidend mit der Verglasung (5) angeordnet ist, wobei die erste Eckverbinder (6) in den Vorsatzschalen (3) vorzugsweise zumindest in einem Teilbereich horizontal überschneidend mit der Verglasung (5) angeordnet sind, **dadurch gekennzeichnet, dass** zweite Eckverbinder (7) in den Vorsatzschalen (3) im vertikal äußeren Bereich angeordnet sind, wobei die zweiten Eckverbinder (7) über einen Querschnitt verfügen, welcher wesentlich kleiner als der Querschnitt der ersten Eckverbinder (6) ist und der Kunststoffprofilrahmen (1) über mindestens einen Rücksprung (14, 15) auf der im montierten Zustand dem Vorsatzschalenrahmen (2) zugewandten Seite zur Aufnahme mindestens einer Nut (8, 9) zur Aufnahme mindestens eines Eckverbinders (6, 7) aufweist.

2. Fenster oder Tür (4) nach Anspruch 1, **dadurch gekennzeichnet, dass** die ersten Eckverbinder (6) einen Querschnitt kleiner oder gleich einer Fläche von 14 mm², vorzugsweise mit einer Fläche kleiner oder gleich 2,5 mm auf 2,5 mm verfügen.

3. Fenster oder Tür (4) nach Anspruch 1 oder 2, **dadurch gekennzeichnet, dass** die ersten Eckverbinder (6) mindestens fünfmal größeren Querschnitt aufweisen als die zweiten Eckverbinder (7).

4. Fenster oder Tür (4) nach einem der Ansprüche 1 bis 3, **dadurch gekennzeichnet, dass** die ersten Eckverbinder (6) in Richtung der Glasebene eine mindestens doppelt so lange Erstreckung haben als senkrecht dazu.

5. Fenster oder Tür (4) nach einem der Ansprüche 1 bis 4, **dadurch gekennzeichnet, dass** die Vorsatzschalen (3) über Nuten (8, 9) zur Aufnahme der ersten und zweiten Eckverbinder (6, 7) verfügen.

6. Fenster oder Tür (4) nach einem der Ansprüche 1 bis 5, **dadurch gekennzeichnet, dass** die zweiten Eckverbinder (7) aus Kunststoff oder Zinkdruckguss hergestellt sind.

7. Fenster oder Tür (4) nach einem der Ansprüche 1 bis 6, **dadurch gekennzeichnet, dass** in jeder Gehrung mindestens ein, vorzugsweise zwei erste Eckverbinder (6) angeordnet sind.

8. Fenster oder Tür (4) nach einem der Ansprüche 1 bis 7, **dadurch gekennzeichnet, dass** der zweiten Eckverbinder (7) T-förmig oder kreuzförmig ist.

9. Fenster oder Tür (4) nach Anspruch 8, **dadurch gekennzeichnet, dass** der Kunststoffprofilrahmen (1) mit dem Vorsatzschalenrahmen (2) über Halter (12) verbunden ist.

## Claims

1. Window or door (4) having a plastic profile frame (1) and a facing shell frame (2), which is connected to the plastic profile frame (1), and also a glazing (5) which is positioned in the interior of the plastic profile frame (1), wherein the facing shell frame (2) consists of mitre-cut facing shells (3), which are connected by means of first corner connectors (6), and, in the installed position, is arranged, at least in a subregion, so as to horizontally overlap the glazing (5), wherein the first corner connectors (6) are arranged in the facing shells (3) so as to horizontally overlap the glazing (5), preferably at least in a subregion, **characterized in that** second corner connectors (7) are arranged in the facing shells (3) in the vertically outer region, wherein the second corner connectors (7) have a cross section which is substantially smaller than the cross section of the first corner connectors (6), and the plastic profile frame (1) has at least one recess (14, 15), on the side facing the facing shell frame (2) in the mounted state, for receiving at least one groove (8, 9) for receiving at least one corner connector (6, 7).

2. Window or door (4) according to Claim 1, **characterized in that** the first corner connectors (6) have a cross section of less than or equal to an area of 14 mm², preferably with an area of less than or equal to 2.5 mm by 2.5 mm.

3. Window or door (4) according to Claim 1 or 2, **characterized in that** the first corner connectors (6) have an at least five times larger cross section than the second corner connectors (7).

4. Window or door (4) according to one of Claims 1 to 3, **characterized in that** the first corner connectors (6) have at least double as long an extent in the direction of the glass plane than perpendicular thereto.

5. Window or door (4) according to one of Claims 1 to 4, **characterized in that** the facing shells (3) have grooves (8, 9) for receiving the first and second corner connectors (6, 7).

6. Window or door (4) according to one of Claims 1 to 5, **characterized in that** the second corner connectors (7) are produced from plastic or die-cast zinc.

7. Window or door (4) according to one of Claims 1 to 6, **characterized in that** at least one, preferably two, first connector(s) (6) is/are arranged in each mitre.

8. Window or door (4) according to one of Claims 1 to 7, **characterized in that** the second corner connector (7) is T-shaped or cross-shaped.

9. Window or door (4) according to Claim 8, **characterized in that** the plastic profile frame (1) is connected to the facing shell frame (2) via holders (12).

## Revendications

1. Fenêtre ou porte (4) comprenant un cadre de profilé (1) en matière synthétique et un cadre de coques de parement (2) relié au cadre profilé (1) en matière synthétique ainsi qu'un vitrage (5) qui est positionné à l'intérieur du cadre profilé (1) en matière synthétique, le cadre de coques de parement (2) comprenant des coques de parement (3) coupées sur onglet et reliées au moyen de premiers connecteurs d'angle (6) et étant disposé, en position installée, en chevauchant horizontalement le vitrage (5) au moins dans une zone partielle, les premiers connecteurs d'angle (6) étant disposés dans les coques de parement (3), de préférence en chevauchant horizontalement le vitrage (5) au moins dans une zone partielle, **caractérisée en ce que** des deuxièmes connecteurs d'angle (7) sont disposés dans les coques de parement (3) dans la zone verticalement extérieure, le deuxième connecteur d'angle (7) ayant une section transversale qui est nettement plus petite que la section transversale du premier connecteur d'angle (6) et le cadre de profilé (1) en matière synthétique comportant, du côté dirigé vers le cadre de coques de parement (2) à l'état monté, au moins un retrait (14, 15) destiné à recevoir au moins une rainure (8, 9) destinée à recevoir au moins un connecteur d'angle (6, 7).

2. Fenêtre ou porte (4) selon la revendication 1, **caractérisée en ce que** les premiers connecteurs d'angle (6) ont une section transversale inférieure ou égale à une surface de 14 mm², ayant de préférence une surface inférieure ou égale à 2,5 mm sur 2,5 mm.

3. Fenêtre ou porte (4) selon la revendication 1 ou 2, **caractérisée en ce que** le premier connecteur d'angle (6) a une section transversale au moins cinq fois plus grande que celle du deuxième connecteur d'angle (7).

4. Fenêtre ou porte (4) selon l'une des revendications 1 à 3, **caractérisée en ce que** les premiers connecteurs d'angle (6) ont une extension au moins deux fois plus longue dans la direction du plan du verre que perpendiculairement à celle-ci.

5. Fenêtre ou porte (4) selon l'une des revendications 1 à 4, **caractérisée en ce que** les coques de parement (3) comportent des rainures (8, 9) destinées à recevoir les premier et deuxième connecteurs d'angle (6, 7).

6. Fenêtre ou porte (4) selon l'une des revendications 1 à 5, **caractérisée en ce que** les deuxièmes connecteurs d'angle (7) sont fabriqués à partir d'une matière synthétique ou de zinc moulé sous pression.

7. Fenêtre ou porte (4) selon l'une des revendications 1 à 6, **caractérisée en ce qu'**au moins un, de préférence deux, premiers connecteurs d'angle (6) sont disposés dans chaque onglet.

8. Fenêtre ou porte (4) selon l'une des revendications 1 à 7, **caractérisée en ce que** le deuxième connecteur d'angle (7) est en forme de T ou de croix.

9. Fenêtre ou porte (4) selon la revendication 8, **caractérisée en ce que** le cadre profilé (1) en matière synthétique est relié au cadre de coques de parement (2) par le biais de supports (12).
